# EUROPÄISCHE PATENTSCHRIFT

(11) **EP 1 717 900 B1**
(45) Veröffentlichungstag und Bekanntmachung des Hinweises auf die Patenterteilung: **25.03.2009**
(21) Anmeldenummer: 06112080.4
(22) Anmeldetag: 31.03.2006
(51) Int. Cl.: H01Q 1/42, H01Q 1/34, H01Q 1/04

(54) **Verfahren zum Herstellen einer Antennenkappe für U-Boote**
Method of manufacturing an antenna radome for submarines
Méthode pour fabriquer un radome d'antenne pour sous-marines

(30) Priorität: 19.04.2005 DE 102005018052
(43) Veröffentlichungstag der Anmeldung: 02.11.2006
(73) Patentinhaber: Aeromaritime Systembau GmbH, 85375 Neufahrn (DE)
(72) Erfinder: Findeisen, Alexander, 82194 Gröbenzell (DE)
(74) Vertreter: Vogeser, Werner

(56) Entgegenhaltungen:
- GB-A- 1 588 872
- GB-A- 2 197 704
- US-A- 3 911 441
- US-A- 5 550 555

## Beschreibung

### I. Anwendungsgebiet

Die vorliegende Erfindung betrifft ein Verfahren zum Herstellen einer spezifisch gestalteten Antennenkappe für U-Boote sowie eine Antennenkappe gemäß dem Oberbegriff des Anspruchs 7.

### II. Technischer Hintergrund

Bei in der Regel aus Stahl bestehenden U-Booten können Antennen für den Funkverkehr nicht im inneren der metallenen U-Boothülle angeordnet werden, da diese die Funkwellen absorbieren würden.

Aus der metallenen Außenhaut des U-Bootes nach außen vorstehend wird daher eine Antennenkappe mit der Hülle des U-Bootes dicht verbunden, die nicht aus Metall besteht, und in der sich die Antenne befindet.

Dieses aus Kunststoff, meist einem faserverstärkten Epoxy-Harz in Wickeltechnik hergestellten, Radom muss enormen Druckbelastungen standhalten, wie die gesamte U-Boothülle, und darüber hinaus muss die Verbindung zwischen diesem Kunststoff-Radom und der metallenen U-Boothülle dicht sowie zusätzlich für Reparaturzwecke demontierbar ausgebildet sein.

Daher ist es bekannt, die Antennenkappe mindestens zweiteilig auszubilden, nämlich einerseits dem aus Kunststoff bestehenden Radom und andererseits einer aus Metall, insbesondere dem gleichen Material wie die U-Boothülle, bestehenden hülsenförmigen Radomträger, der teilweise in das Kunststoff-Radom hineinragt und mit diesem flächig verbunden, insbesondere verklebt ist, und dessen aus dem Radom vorstehender unterer Teil konventionell über Dichtungen und Verschraubungen mit der Hülle des U-Bootes verbunden werden kann.

Da das Dehnungsverhalten bei Druck- und Temperaturänderungen, die beide in hohen Maß beim Betrieb eines U-Bootes auftauchen können, der beiden Materialien Kunststoff und Metall äußerst unterschiedlich ist, ist es schwierig, eine Langzeit-Dichtigkeit der Verbindung zwischen dem Kunststoff-Radom und dem metallenen Radomträger im gewünschten Maß zu erreichen:

Die GB-2 197 704, die US-A-2 911 441 und die GB-A-1 488 872 offenbaren jeweils ein einstückiges Radom, das mit einem Radomträger verbunden ist. Bei der Herstellung dieser U-Boot-Antennen ist ein Zugang zur Stelle der Verbindung zwischen Radom und Radomträger im Inneren des Radoms nicht möglich, da einerseits zuerst die Antenne montiert und erst im Anschluss daran das Radom übergestülpt wird.

Die US-A-5 550 555 offenbart ein Verfahren zur Herstellung einer Antennenkappe für U-Boote, bei dem zunächst eine Radareinheit an einem Radomträger angeordnet wird, der wiederum an der Außenhülle eines U-Bootes befestigbar ist. Anschließend wird ein Radom über die Radareinheit gestülpt und das Radom an dem Radomträger befestigt. Und schließlich wird eine Antenne an der Oberseite des Radoms unter gleichzeitigem Herstellen einer elektrischen Verbindung zwischen der Antenne und der Radareinheit durch eine Durchgangsöffnung in der Oberseite des Radoms angeordnet und die Durchgangsöffnung abgedichtet.

### III: Darstellung der Erfindung

### a) Technische Aufgabe

Es ist die allgemeine Aufgabe gemäß der Erfindung, eine Antennenkappe und ein Verfahren zu deren Herstellung zu schaffen, bei der/dem die Langzeit-Dichtigkeit und die Formstabilität der Antennenkappe verbessert sind und die in der Antennenkappe unterzubringende Antenne ausreichend geschützt ist.

### b) Lösung der Aufgabe

Diese Aufgabe wird durch die Merkmale der Ansprüche 1 und 7 gelöst. Vorteilhafte Ausführungsformen ergeben sich aus den Unteransprüchen.

Durch die zweiteilige Herstellung des Radoms aus Kunststoff in Form eines Radomrohres und einer Radomkappe kann die hinsichtlich der Dauerdichtigkeit kritische Verbindung zwischen dem metallenen Radomträger und dem Radomrohr hergestellt werden unter Zugang in die zunächst noch offene Kappenseite des Radomrohres.

Erst nach Herstellen dieser Verklebung wird dann die unproblematischere, da aus gleichen Materialien bestehende, Verklebung zwischen Radomrohr und Radomkappe erstellt.

Durch ein zusätzliches geringfügiges formschlüssiges Verrasten von Radomträger und Radomrohr in Längsrichtung über die Wirkung der Verklebung hinaus werden Radomträger und Radomrohr in Längsrichtung automatisch gegeneinander zentriert, und zwar sowohl beim Herstellen der Verklebung als auch später nach dem Aushärten der Verklebung.

Die Verklebung erfolgt mittels eines auch nach dem Aushärten noch eine Rest-Elastizität beibehaltenden erfolgt und soll eine geringfügige Bewegbarkeit zwischen Radom und Radomträger zulassen. Denn auch die Druckbelastungen durch das Wasser von außen erfolgen radial nicht gleichmäßig über den gesamten Umfang, sondern können in einer Querrichtung stärker als in der anderen Querrichtung sein, und dadurch das runde Radom einschließlich Radomträger in Richtung einer Ellipsenform zu verformen versuchen. Durch den selbstzentrierenden Formschluss wird eine anschließende Rückfederung in den runden Ausgangszustand gefördert.

Indem der Radomträger in dem Längenbereich abseits des Radoms eine massive Wandstärke ähnlich der Wandstärke des Radoms aufweist, der in das Radom hineinreichende Klebebereich dagegen eine demgegenüber sehr viel geringere, mindestens um den Faktor 5 geringere Wandstärke als im massiven Bereich aufweist, bietet der Radomträger im Bereich seiner massiven Wandstärke eine hohe Stabilität gegen Querkräfte, während die demgegenüber verringerte Wandstärke im Klebereich eine Elastizität gegen Verformung in Querrichtung zusammen mit dem weicheren Radom aus Kunststoff zulässt.

Dabei läuft die Wandstärke des Radomträgers im Klebebereich zu dessen freien Ende immer dünner aus und setzt in dieser Richtung der Querverformbarkeit des Radoms immer weniger Widerstand entgegen, so dass bei Querverformungen mit zunehmender Abstützung des Radoms in Querrichtung, wie sie vom freien Ende des Radomträgers aus zu dessen massiven Ende hin zunimmt, in keinem Bereich ein Abriss der Klebeverbindung aufgrund unterschiedlichen Dehnungsverhalten zu befürchten steht.

Eine Verbiegbarkeit des dünnen Klebebereichs gegenüber dem massiven Endbereich des Radomträgers wird auch verbessert durch einen Bereich nochmals abgesenkter Wandstärke am Übergang zwischen Klebebereich und massiven Endbereich.

Dies wird erreicht, indem der Klebebereich des Radomträgers mit der verringerten Wandstärke im Querschnitt betrachtet als kegelförmiger, umlaufender Vorsprung ausgebildet ist, mit einer relativen größten Wandstärke im unteren Drittel des Klebebereiches, von dem aus sich die Wandstärke nach oben und unten entlang der beiden Flanken jeweils verringert. Die Innenumfangsfläche des Radoms ist im Klebebereich analog als inverse kegelförmige Nut gestaltet, so dass beim Ineinanderschieben der beiden Teile in Längsrichtung - wobei vorher durch Kleberauftrag vorzugsweise auf beide Flächen der Kleber dazwischen eingebracht wird - der Vorsprung in der inversen Nut verrastet und in Längsrichtung zentriert.

Dabei besteht die umlaufende, im Querschnitt betrachtet kegelförmige Klebefläche, also der Rastvorsprung des Radomträgers, aus zwei unterschiedlich steilen Flanken, wobei die steilere Flanke wesentlich kürzer in ihrer Längserstreckung ist als die flache Flanke und zum offenen Ende des Radomrohres, also der Antennenkappe, hingerichtet ist und dort in die radiale Schulter des Radomträgers am Übergang zu dessen massiven Bereich hin übergeht.

Die flache Flanke ist dabei mindestens 5 Mal, besser 7 Mal so lang in ihrer axialen Erstreckung wie die steile Flanke und/oder der Winkel der steilen Flanke beträgt zwischen 3 und 8° gegenüber der Längsrichtung. Durch den flachen Auslauf der Wandstärke des Radomträgers vom dicksten Bereich am Rastvorsprung zum in dem Radomrohr liegenden freien Ende des Radomträgers hin nimmt in diese Richtung die Stabilität des Radomträgers gegen Querkräfte und damit die entsprechende Stützwirkung auf das Radomrohr immer mehr ab, während im gleichen Maße in diese Richtung der Querschnitt des Radomrohres zunimmt und dessen Quersteifigkeit ebenfalls, so dass bei Verformungen des Radomrohres im späteren Betrieb durch den äußeren Wasserdruck kein sprunghafter Übergang hinsichtlich der Verformbarkeit der gesamten Einheit auftritt.

Die Klebefuge zwischen Radomträger und Radomrohr ist insgesamt L-förmig gestaltet mit einem radial verlaufenden Schenkel zwischen der vorderen Stirnfläche des Radomrohres und einer Schulter zwischen dem massiven Bereich des Radomträgers und dessen dünneren Hülsenbereich.

Dieser radiale Teil der Klebefuge wird nicht bis zum radial äußeren Ende mit Kleber verfüllt, sondern nur bis zum Erreichen des fasenartig, V-förmig aufgeweiteten Endes der Klebefuge, erzeugt durch entsprechende Anschrägungen von Radomträger und Radomrohr an deren Außenkanten.

Stattdessen wird diese Phase nach dem Aushärten des Klebers mit einer dauerelastischen Dichtmasse, deren Elastizität im ausgehärteten Zustand wesentlich, also mindestens um den Faktor 20, größer ist als die Restelastizität des Klebers, verfüllt, wobei die Außenfläche der Dichtmasse, die bündig mit den Außenflächen von Radomrohr und Radomträger abschließt, als Hohlkehle ausgebildet wird.

Der Wasserdruck von außen presst das Dichtmittel also in die V-förmige Phase hinein, und bewirkt ein umso stärkeres Anliegen der Dichtmasse und damit der Dichtwirkung in der V-förmigen Phase, wodurch ein direkter Kontakt des umgebenden Seewassers mit dem Material des Klebers (der auch im ausgehärteten Zustand eine Restelastizität behält) vermieden wird, was die Haltbarkeit der Verklebung zusätzlich begünstigt.

Die zum freien Ende des Radomträgers, also ins Innere der Antennenkappe hinein weisende Flanke, ist dabei die flacher ausgebildete Flanke, die mindestens 5 Mal, besser mindestens 7 Mal so lang ist wie die axiale Erstreckung der in die andere Richtung verlaufenden steilen Flanke. Der Winkel der steilen Flanke gegenüber der Längsrichtung beträgt dabei zwischen 3 und 8°.

An der dicksten Stelle dieses kegeligen, ringförmig umlaufenden Vorsprunges, also am Übergang zwischen den beiden Flanken, beträgt die Dicke des Radomträgers 6 - 12 mm und weist dabei insbesondere eine größere Steifigkeit in Querrichtung auf als das Radomrohr an dieser Stelle ohne die Verstärkung durch den Radomträger.

Am inneren freien Ende des Radomträgers beträgt dessen Wandstärke maximal 7 mm, insbesondere maximal 6 mm oder maximal nur 5 mm. Dort ist als axialer Anschlag für das innere Ende des Radomträgers im Innenumfang des Radomrohres eine Schulter ausgebildet. Dabei beträgt die Länge der Klebefuge zwischen Radomträger und Radomrohr - im Längsschnitt betrachtet - mindestens das 5fache, insbesondere mindestens das 8fache oder gar das 10fache der Wandstärke des Radomrohres, und in Absolutmaßen mindestens 10 cm, besser mindestens 15 cm.

Zur Befestigung an einem ebenfalls aus Metall bestehenden Antennenträger weist der Radomträger in Längsrichtung verlaufende Gewindebohrungen in seinem massiven Bereich, der sich vor der axialen Erstreckung des Radomrohres befindet, auf.

Die Klebefuge zwischen Radomrohr und Radomkappe ist mehrteilig und zumindest einfach gekröpft, und befindet sich etwa im Übergangsbereich der halbrunden Kappe zu dem zylindrischen Rohr. Die Klebefuge besteht aus einem schräg zur Längsrichtung verlaufenden Längsabschnitt und mindestens einem lotrecht dazu stehenden Querabschnitt, der als Längsanschlag dient. Die Kappe übergreift dabei den Längsabschnitt der Klebefläche, und wird dadurch vom Umgebungsdruck ständig gegen die Klebefläche und damit das Radomrohr gepresst.

Auch diese Verklebung wird - wie auch diejenige zwischen Radomträger und Radomrohr - in einer Klebevorrichtung durchgeführt, in der die gegeneinander zu verklebenden Teile in Querrichtung geführt sind, und in Längsrichtung definiert gegeneinander vorgespannt werden, während der Kleber aushärtet, indem eine Spannplatte gegen den Rest der Spannvorrichtung in Längsrichtung verschraubt werden kann, wobei das Radom nach unten hängend und mit dem Klebebereich zum Radomträger nach oben hin weisend in der Vorrichtung gehalten wird.

Durch das gleichmäßige Vorwärtsschrauben kann auch ein Verkanten des Radomträgers im Radomrohr während des Einbringens vermieden werden.

Beim Einsetzen des Radomträgers in das Radomrohr wird der Radomträger helixförmig in das Radomrohr hineingedreht, was einerseits ein axiales Herauspressen von überflüssigem Kleber minimiert und andererseits eine optimal passgenaue Endlage der beiden Teile zueinander ergibt. Vorzugsweise werden dabei die Klebeflächen von beiden Teilen, also Radomrohr und Radomträger, vor dem Zusammensetzen mit Kleber benetzt.

Der Innenumfang und der Außenumfang sowohl des Radomrohres als auch des Radomträgers werden dabei abseits der Klebefugen vor dem Verkleben mit Trennmittel behandelt und auch noch mit Klebeband abgeklebt, welches nach dem Zusammenbauen und noch vor dem vollständigen Aushärten des Klebers zusammen mit dem erst teilweise gehärteten Kleber leicht entfernt werden kann.

Für die Klebefugen zwischen Radomträger und Radomrohr einerseits sowie zwischen Radomrohr und Radomkappe andererseits wird vorzugsweise der gleiche Kleber verwendet.

### c) Ausführungsbeispiele

Ausführungsformen gemäß der Erfindung sind im Folgenden beispielhaft näher beschrieben. Es zeigen:
- Fig. 1:: einen Längsschnitt durch die Antennenkappe, und
- Fig. 2:: eine Detailvergrößerung aus Fig. 1.

Fig. 1 zeigt in der rechten Bildhälfte die fertig gestellte Antennenkappe 1, bestehend aus dem Radom 4 aus Kunststoff sowie den in deren freies Ende teilweise eintauchenden und eingeklebten Radomträger 2 aus Metall, der mit seinem Innenumfang auf den - in der Regel fest mit dem U-Boot verbundenen - ebenfalls metallenen, hülsenförmigen Antennenträger 9 aufgeschoben und über O-Ringe 16, die sich in Außenumfangsnuten dieses Antennenträgers 9 befinden, abgedichtet sind.

Das Radom 4 besteht dabei aus zwei Kunststoffteilen, nämlich dem zylindrischen Radomrohr 4a sowie der auf das obere Ende des Radomrohres 4a aufgesetzten und dort dicht verklebten Radomkappe 4b, die beide die gleiche, bis auf den Klebebereich gegenüber dem Radomträger 2 konstante, Wandstärke besitzen und in der Regel aus einem faserverstärkten Epoxyharz, hergestellt in Wickeltechnik, bestehen.

In der linken Bildhälfte ist dagegen die Situation beim Herstellen der Klebeverbindung zwischen Radomträger 2 und Radomrohr 4a dargestellt, in der sich diese beiden Teile in einer Klebevorrichtung 19 befinden und das noch freie obere Ende des Radomrohres 4a auf der Basisplatte 20 aufsitzt.

Außen beabstandet zum Außenumfang des Radomrohres 4a erstrecken sich von der Basisplatte 20 aus über den Umfang verteilt mehrere stangenförmige Zuganker 22 in Richtung des gegenüberliegenden Endes des Radomrohres 4a, die dort mit einer auf die freien Enden der Zuganker 22 aufgesetzten Spannplatte 18 verschraubt werden können, welche zum Ineinanderführen von Radomträger 2 und Radomrohr 4a auf das freie hintere Ende des Radomträgers 2 aufgesetzt wird.

In der Praxis ist die in der linken Bildhälfte dargestellte Klebesituation jedoch um 180° gedreht angeordnet, also mit oben befindlichem Radomträger 2, der von oben in das untere Ende des Radomrohres 4a eingeführt wird.

In der rechten Bildhälfte ist zu erkennen, dass der Radomträger 2 aus einem in das Radomrohr 4a hineinragenden Klebebereich 12 mit geringerer Wandstärke und einem unterhalb und damit axial außerhalb des Radomrohres 4 befindlichen massiven Bereich 2a mit demgegenüber wesentlich vergrößerter Wandstärke, analog etwa der Wandstärke des Radomrohes 4a, besteht.

Der Übergang zwischen beiden ist als Schulter 26 im Außenumfang des Radomträgers 2 ausgebildet, der in Querrichtung verläuft und den Längsanschlag für das Radomrohr 4a bildet, wie in Gegenrichtung die Aussparung im Innenumfang des Radomrohres 4a im Klebebereich 12 für den Radomträger 2 eine Innenschulter 13 als Längsanschlag aufweist.

Die Darstellung in Fig. 1 und auch der vergrößerten Fig. 2 zeigt die sich verändernde Wandstärke 25 im Längsverlauf des Klebebereichs 12, die einen mittleren Punkt der relativ größten Wandstärke 25 im Klebebereich 12 aufweist, und von dem aus sich die Wandstärke 25 in beide Längsrichtungen verringert, und dadurch einen Kegel bildet, mit allerdings unterschiedlich steilen Flanken.

Dabei ist die flache Flanke 23b nach oben, also zum freien Ende des Radomträgers 2, hin gerichtet, während die steile Flanke mindestens um den Faktor 5 in Längsrichtung kürzer ist und zum Übergang zum massiven Bereich, also zur Schulter 26 hin, in ihrer Dicke abnimmt.

Die unterschiedlichen Steigungen dienen dazu, um trotz der unterschiedlichen Längserstreckungen der beiden Flanken eine etwa gleichstarke Zentrierungswirkung in Längsrichtung zu erreichen.

Die vergrößerte Fig. 2 zeigt ferner, dass die Klebefuge 5 zwischen dieser Rastnase 23 und der analog geformten inversen Nut 23' zum einen in ihren Längsverlauf etwa gleich dick bleibt, die Füllung mit Kleber 3 jedoch nicht bis zum radial nach außen weisenden freien Ende der L-förmigen Klebefuge 5 reicht:

Dort ist eine V-förmige Aufweitung der Klebefuge 5 vorhanden durch Anfasen der entsprechenden Umfangskantenbereiche des Radomrohres 4a als auch des Radomträgers 2, und diese nicht mit Kleber verfüllte Phase 6 ist mit einer Dichtungsmasse 17 verfüllt in der Hohlkehle 7 ausgebildet ist.

### BEZUGSZEICHENLISTE

- 1: Antennenkappe
- 2: Radomträger
- 2a: massiven Bereich
- 3: Kleber
- 4: Radom
- 4a: Radomrohr
- 4b: Radomkappe
- 5, 5': Klebefuge
- 6: Phase
- 7: Hohlkehle
- 8: Ringnuten
- 9: Antennenträger
- 10: Längsrichtung
- 11: Spannvorrichtung
- 12: Klebebereich
- 13: Schulter
- 14: Querabschnitt
- 15: Längsabschnitt
- 16: O-Ring
- 17: Dichtmasse
- 18: Spannplatte
- 19: Klebevorrichtung
- 20: Grundplatte
- 21: Führungszylinder
- 22: Zuganker
- 23: Vorsprung
- 23': inverse Nut
- 23a: steile Flanke
- 23b: flache Flanke
- 24: Klebefläche
- 25: Wandstärke
- 26: Schulter
- 27: Gewindebohrung

## Patentansprüche

1. Verfahren zum Herstellen einer Antennenkappe (1) für die Außenantenne eines U-Bootes zum Befestigen auf einem Antennenträger (9), die einen hülsenförmigen Radomträger (2) aus Metall und ein darauf passendes Radom (4) aus Kunststoff aufweist, wobei das Radom (4) aus einem Radomrohr (4a) und einer Radomkappe (4b) besteht umfassend die folgenden Schritte:
- Einkleben des Außenumfangs des Radomträgers (2) über einen Teil seiner Länge in den Innenumfang des unteren Endes des Radomrohres (4) unter gleichzeitigem formschlüssigen Einrasten des Außenumfangs des Radomträgers (2) in die Innenkontur des Radomrohres (4), und anschließend
- Aufkleben der Radomkappe (4b) auf das obere Ende des Radomrohres (4a) unter Bildung einer wenigstens teilweise zur Längsrichtung (10) schräg stehenden Klebefuge (5').

2. Verfahren nach Anspruch 1,
**dadurch gekennzeichnet, dass**
- die Klebefuge (5') nicht bis zum freien äußeren Ende zwischen Radomrohr (4) und Radomträger (2) mit Kleber (3) gefüllt wird, sondern der Endbereich, insbesondere die dort ausgebildete Phase (6), kleberfrei hinterlässt, und/oder insbesondere
- nach dem Aushärten des Klebers (3) die Phase (6) am freien Ende des Radomrohres (4a) gegenüber dem Radomträger (2) mit einem dauerelastischen Dichtmasse (17) verfüllt und dabei eine Hohlkehle (7) im Außenumfang des Fugenmaterials hergestellt wird.

3. Verfahren nach einem der vorhergehenden Ansprüche,
**dadurch gekennzeichnet, dass**
- während des Aushärtens des Klebers (3) in der Klebefuge (5) zwischen Radomträger (2) und Radomrohr (4a) diese in Längsrichtung (10) gegeneinander vorgespannt gehalten werden und/oder ebenso Radomrohr (4a) und Radomkappe (4b) bei deren Verklebung, und/oder insbesondere
- das Zusammenführen der zu verklebenden Teile in einer Klebevorrichtung (19) erfolgt, die eine verschraubbare Spannplatte (18) zum Vorspannen der Teile gegeneinander umfasst.

4. Verfahren nach einem der vorhergehenden Ansprüche,
**dadurch gekennzeichnet, dass**
- während des Einsetzens des Radomträgers (2) in das Radomrohr (4a) unter Einbringung des Klebers (3) dazwischen die beiden Teile helixförmig ineinander gedreht werden, und/oder insbesondere
- das Einbringen des Klebers (3) durch Benetzen der Klebeflächen von Radomrohr (4) und Radomträger (2) vor dem Zusammensetzen erfolgt.

5. Verfahren nach einem der vorhergehenden Ansprüche,
**dadurch gekennzeichnet, dass**
- der Innenumfang und/oder Außenumfang des Radomrohres (4a) abseits der offenen Enden der Klebefugen (5) vor dem Verkleben mit Trennmittel behandelt und ggf. anschließend mit einem Klebeband abgeklebt wird, welches nach dem Aushärten zusammen mit daraus ausgeströmtem Kleber entfernt wird, und/oder insbesondere
- der Innenumfang und/oder Außenumfang des Radomträgers (2) abseits der offenen Enden der Klebefugen (5) vor dem Verkleben mit Trennmittel behandelt und anschließend mit einem Klebeband abgeklebt wird, welches, nach dem Aushärten zusammen mit daraus ausgeströmtem Kleber entfernt wird, und/oder insbesondere
- das Auftragen des Klebers (3) auf die Klebefläche des Radomträgers (2) die gesamte axiale Erstreckung, über die sich im verklebten Zustand das Radomrohr (4a) erstreckt, hinweg erfolgt.

6. Verfahren nach einem der vorhergehenden Ansprüche,
**dadurch gekennzeichnet, dass**
- die an die Klebefuge (5') zwischen Radomrohr (4a) und Radomkappe (4b) anschließenden Bereiche der Außenflächen dieser Teile vor dem Verkleben mit Klebeband abgedeckt und anschließend mit dem dort austretenden überschüssigen Kleber entfernt werden, insbesondere bereits vor dem vollständigen Aushärten des Klebers (3), und/oder insbesondere
- für die Klebefugen (5 und 5') der gleiche Kleber verwendet wird.

7. Antennenkappe (1) bestehend aus einem hülsenförmigen Radomträger (2) aus Metall und einem darauf passenden Radom (4) aus Kunststoff, wobei das Radom (4) aus einem Radomrohr (4a) und einer Radomkappe (4b) besteht, und wobei der Radomträger (2) auf der von der Radomkappe (4b) abgewandten offenen Seite mit seinem Klebebereich (12) in das Radomrohr (4a) hineinragt und dort verklebt ist,
**dadurch gekennzeichnet, dass**
- der Außenumfang des Radomträgers (2) im Klebebereich (12) einen radial nach außen vorstehenden, kegelförmigen, umlaufenden Vorsprung (23) und
- der Innenumfang an der entsprechenden Stelle des Radomrohres (4a) eine inverse Nut (23') aufweist, die im ineinander gesetzten Zustand, insbesondere im verklebten Zustand, der beiden Teile gegeneinander verrastet sind, zusätzlich zu der Klebeverbindung.

8. Antennenkappe nach Anspruch 7,
**dadurch gekennzeichnet, dass**
die Flanken des kegelförmigen Vorsprungs (23) und der inversen Nut (23') einen unterschiedlichen Steigungwinkel zur Längsrichtung (10) aufweisen, und die steile Flanke (23a) eine wesentliche kürzere Längserstreckung als die flache Flanke (23b) hat.

9. Antennenkappe nach Anspruch 7 oder 8,
**dadurch gekennzeichnet, dass**
- die flache Flanke (23b) zum radomseitigen vorderen Ende des Radomträgers (2) hinweist und insbesondere zusammen mit dessen freien Ende endet und die steile Flanke (23a) zur offenen Seite der Antennenkappe (1) hingerichtet ist und in die radiale Schulter (26) des Radomträgers (2) übergeht, und/oder insbesondere
- die flache Flanke (23b) mindestens 5mal, insbesondere mindestens 7mal so lang ist wie die axiale Erstreckung der steilen Flanke (23a), und
- der Winkel der steilen Flanke (23b) gegenüber der Längsrichtung, (10) zwischen 3° und 8° beträgt.

10. Antennenkappe nach einem der Ansprüche 7 bis 9,
**dadurch gekennzeichnet, dass**
- an der dicksten Stelle, also am Übergang zwischen den beiden Flanken (23a,b) des Vorsprungs (23), die Dicke des Radomträgers (2) 6 mm bis 12 mm beträgt und insbesondere eine größere Steifigkeit in Querrichtung aufweist als das Radomrohr (4a) an dieser Stelle ohne Verstärkung durch den Radomträger (2) , und/oder insbesondere
- die Wandstärke (25) am freien inneren Ende des Radomträgers (2), also insbesondere nahe der Schulter (13) des Radomrohres (4a), maximal 7 mm, insbesondere maximal 6mm oder maximal 5 mm beträgt.

11. Antennenkappe nach einem der Ansprüche 7 bis 10,
**dadurch gekennzeichnet, dass**
- am inneren Ende des Klebebereiches (12) im Innenumfang des Radomrohres (4a) eine Schulter (13) als axialer Anschlag für den Radomträger (2) ausgebildet ist, und/oder insbesondre
- die Kontaktfläche zwischen Radomrohr (4a) und Radomkappe (4b) im Querschnitt zweiteilig ist mit einem quer zur Längsrichtung (10) verlaufenden, mindestens einem Querabschnitt (14) und einem schräg, insbesondere unter einem Winkel von 10° bis 30° zur Längsrichtung (10) verlaufenden, Längsabschnitt (15).

12. Antennenkappe nach einem der Ansprüche 7 bis 11,
**dadurch gekennzeichnet, dass**
- die Klebefuge (5') zwischen Radomrohr (4a) und Radomkappe (4b) wenigstens in ihrem Längsabschnitt (15) eine gleich bleibende Dicke in ihrem Längsverlauf aufweist, und/oder insbesondere
- die Länge der Klebefuge (5) zwischen Radomträger (2) und Radomrohr (4a) mindestens das 5-fache, insbesondere mindestens das 8-fache, insbesondere mindestens das 10-fache der Dicke des Radomrohres (4a) beträgt, und insbesondere mindestens 10 cm, besser mindestens 15 cm beiträgt, und/oder insbesondere
- der Radomträger (2) an dem der offenen Seite der Antennenkappe (1) zugewandten Befestigungsende in Längsrichtung (10) verlaufende Gewindebohrungen (27) zum Verschrauben gegenüber einem hülsenförmigen Antennenträger (9) aufweist.

13. Antennenkappe nach einem der Ansprüche 7 bis 12,
**dadurch gekennzeichnet, dass**
- das radial nach außen gerichtete, hintere freie Ende der L-förmigen Klebefuge (5) zwischen Radomträger (2) und Radomrohr (4a) zu einer Phase (6) aufgeweitet ist durch Anschrägungen des Radomrohres (4a) und des Radomträgers (2), die mit einer dauerelastischen Dichtmasse (17) Verfüllt ist, welche insbesondere an ihrer äußeren Ringfläche als Hohlkehle (7) ausgebildet ist, und/oder insbesondere
- der Kleber (3) auch im ausgehärteten Zustand eine Rest-Elastizität behält.

## Claims

1. A method for producing an antenna cap (1) for the exterior antenna of a submarine for mounting to an antenna support (9), which comprises the sleeve shaped radome support (2) made of metal, and a radome (4) made of plastic fitted thereto, wherein the radome (4) is comprised of a radome tube (4a) and a radome cap (4b), comprising the following steps:
- gluing the outer circumference of the radome support (2) over a portion of its length into the inner circumference of the lower end of the radome tube (4a), while simultaneously snapping the outer circumference of the radome support (2) into the inner contour of the radome tube (4a), so they interlock; and subsequently
- gluing the radome cap (4b) onto the upper end of the radome tube (4a), while forming a glue gap (5') at least partially at a slant angle with respect to the longitudinal direction (10).

2. A method according to claim 1, wherein
- the glue gap (5') is not filled with glue (3) up to the free outer end between radome tube (4a) and radome support (2), but leaves the end portion, in particular the bevel (6) formed therein, without glue, and/or in particular,
- the bevel (6) is filled with a permanently elastic sealant (17) at the free end of the radome tube (4a) opposite to the radome support (2) after the glue (3) has hardened, and thus a fillet (7) is produced in the outer circumference of the gap filling material.

3. A method according to one of the preceding claims, wherein,
- while the glue (3) in the glue gap (5) between the radome support (2) and the radome tube (4a) hardens, these components are held under a preload relative to one another in the longitudinal direction (10), and/or the radome tube (4a) and the radome cap (4b) are also held under such preload during gluing, and/or in particular,
- the joining of the parts to be glued is performed in a gluing device (19), which comprises a screwable tension plate (18) for preloading the components relative to one another.

4. A method according to one of the preceding claims, wherein
- during insertion of the radome support (2) into the radome tube (4a), while inserting glue (3) there between, the two components are rotated into one another in a helical movement, and/or in particular,
- the insertion of the glue (3) is performed by wetting the gluing surfaces of the radome tube (4a) and of the radome support (2) before assembly.

5. A method according to one of the preceding claims, wherein
- the inner circumference and/or the outer circumference of the radome tube (4a), remote from the open ends of the glue gaps (5), are treated with a release agent before gluing, and are possibly subsequently taped over with a tape, which is removed after hardening together with the glue, which has flowed out there from, and/or in particular,
- the inner circumference and/or the outer circumference of the radome support (2), remote from the open ends of the glue gaps (5), are treated with release agent before gluing, and are subsequently taped over with a tape, which is removed after hardening together with the glue, which has flowed out there from, and/or in particular,
- the application of the glue (3) onto the gluing surface of the radome support (2) is performed over the entire axial extension, over which the radome tube (4a) extends in glued condition.

6. A method according to one of the preceding claims, wherein
- the portions of the exterior surfaces of the radome tube (4a) and of the radome cap (4b) adjacent to the glue gap (5') between said components are covered with tape before gluing and are subsequently removed with the superfluous glue, emanating at said location, in particular already before a complete hardening of the glue (3), and/or in particular,
- the same glue is used for the glue gaps (5 and 5').

7. An antenna cap (1) comprised of a sleeve shaped radome support (2) made of metal and a radome (4) made of plastic, fitted thereon, wherein the radome (4) is comprised of a radome tube (4a) and a radome cap (4b), and wherein the radome support (2) on the open side facing away from the radome cap (4b) protrudes with its gluing portion (12) into the radome tube (4a) and is glued therein, wherein
- the outer circumference of the radome support (2) comprises a radially outward protruding cone shaped circumferential protrusion (23) in the gluing portion (12); and
- the inner circumference comprises an inverse groove (23') at the respective location of the radome tube (4a), which are snapped into one another in the state where they are inserted into one another, in particular in glued state of the two components in addition to the glued connection.

8. An antenna cap according to claim 7, wherein the flanks of the cone shaped protrusion (23) and of the inverse groove (23') comprise a different slope angle relative to the longitudinal direction (10), and the steep flank (23a) has a substantially shorter longitudinal extension than the shallow flank (23b).

9. An antenna cap according to claim 7 or 8, wherein
- the flat flank (23b) faces towards the radome side front end of the radome support (2) and ends in particular together with its free end, and the steep flank (23a) faces the open side of the antenna cap (1) and transitions into the radial shoulder (26) of the radome support (2), and/or in particular,
- the shallow flank (23b) is at least five times, in particular at least 7 times as long as the axial extension of the steep flank (23a), and
- the angle of the steep flank (23b) relative to the longitudinal direction (10) is between 3° and 8°.

10. An antenna cap according to one of the claims 7 through 9, wherein
- at the thickest location, thus at the transition, between the two flanks (23a, 23b) of the protrusion (23), the thickness of the radome support (2) is 6 mm to 12 mm, and comprises in particular greater stiffness in transversal direction than the radome tube (4a) at this location without a reinforcement by the radome support (2), and/or in particular,
- the wall thickness (25) at the free inner end of the radome support (2), thus in particular proximal to the shoulder (13) of the radome tube (4a) is maximally 7 mm, in particular maximally 6 mm, or maximally 5 mm.

11. An antenna cap according to one of the claims 7 through 10, wherein
- at the inner end of the glue portion (12) in the inner circumference of the radome tube (4a), a shoulder (13) is configured as an axial stop for the radome support (2), and/or in particular,
- the contact surface between the radome tube (4a) and the radome cap (4b) has two components in cross section with at least one transversal section (14) extending transversal to the longitudinal direction (10), and a longitudinal section (15) extending at a slant angle, in particular at an angle of 10° to 30° relative to the longitudinal direction (10).

12. An antenna cap according to one of the claims 7 through 11, wherein
- the glue gap (5') between the radome tube (4a) and the radome cap (4b) comprises at least in its longitudinal section (15) a constant thickness in longitudinal extension, and/or in particular,
- the length of the glue gap (5) between the radome support (2) and the radome tube (4a) comprises at least five times, in particular at least eight times, in particular at least ten times, the thickness of the radome tube (4a), and in particular at least 10 cm, better at least 15 cm, and/or in particular,
- the radome support (2) comprises threaded bore holes (27) extending in longitudinal direction (10) at the mounting end facing the open side of the antenna cap (1), where said boreholes are provided for bolting to a sleeve shaped antenna support (9).

13. An antenna cap according to one of the claims 7 through 12, wherein
- the radially outward oriented rear free end of the L-shaped glue gap (5) between the radome support (2) and the radome tube (4a) is expanded into a bevel (6) by beveling the radome tube (4a) and the radome support (2), wherein said bevel is filled with a permanently elastic sealant (17), which is configured as a fillet (7), in particular at its outer annular surface, and/or in particular,
- the glue (3) retains residual elasticity also in hardened state.

## Revendications

1. Procédé pour la fabrication d'un capuchon d'antenne (1) pour une antenne extérieure d'un sous-marin pour la fixation sur un support d'antenne (9) qui présente un support de radôme (2) en forme de gaine en métal et un radôme (4) placé dessus en matière plastique, le radôme (4) se composant d'un tube de radôme (4a) et d'un capuchon e radôme (4b),
comprenant les étapes suivantes :
- collage de la périphérie externe du support radôme (2) sur une parie de sa longueur dans la périphérie interne de l'extrémité inférieure du tube pour radôme (4) par encliquetage simultané positif (complémentarité des formes) de la périphérie externe du support de radôme (2) dans le contour interne du tube de radôme (4) et ensuite
- collage du capuchon de radôme (4b) sur l'extrémité supérieure du tube de radôme (4a) en formant au moins un joint de colle (5') se trouvant en oblique au moins partiellement à la direction longitudinale (10).

2. Procédé selon la revendication 1, **caractérisé en ce que**
- le joint de collage (5') n'est pas rempli d'adhésif (3) jusqu'à l'extrémité externe libre entre le tube de radôme (4) et le support de radôme (2) mais laisse la zone d'extrémité, en particulier la phase formée ici (6) sans adhésif et/ou en particulier
- après le durcissement de l'adhésif (3), la phase (6) est remplie sur l'extrémité libre du tube de radôme (4a) en face du support de radôme (2) avec un mastic de jointement élastique permanent (17) ce qui réalise une gorge creuse (7) dans la périphérie externe du mastic d'étanchéité.

3. Procédé selon l'une des revendications précédentes, **caractérisé en ce que**
- pendant le durcissement de l'adhésif (3) dans le joint de collage (5) entre le support de radôme (2) et le tube de radôme (4a), ceux-ci sont maintenus en précontrainte dans le sens longitudinal (10) en opposition mutuelle et/ou de même pour le tube de radôme (4a) et le capuchon de radôme (4b) lors de leur collage et/ou en particulier
- l'assemblage des parties à coller s'effectue dans un dispositif de collage (19) qui comprend une plaque de serrage vissable (18) pour la précontrainte des parties l'une contre l'autre.

4. Procédé selon l'une des revendications précédentes, **caractérisé en ce que**
- pendant l'insertion du support de radôme (2) dans le tube de radôme (4a) en appliquant un adhésif (3), les deux parties sont tournées l'une dans l'autre à la manière d'une hélice et/ou en particulier
- l'incorporation de l'adhésif (3) par humidification des surfaces de collage du tube de radôme (4) et du support de radôme (2) s'effectue avant l'assemblage.

5. Procédé selon l'une des revendications précédentes, **caractérisé en ce que**
- la périphérie interne et/ou la périphérie externe du tube de radôme (4a) est traitée à l'écart des extrémités ouvertes des joints de collage (5) avant le collage avec des agents séparateurs et est collée éventuellement ensuite avec un ruban adhésif qui est retiré ensuite auprès le durcissement avec l'adhésif s'en écoulant, et/ou en particulier
- la périphérie interne et/ou la périphérie externe du support de radôme (2) est traitée à l'écart des extrémités ouvertes des joints de collage (5) avant le collage avec des agents séparateurs et est collée éventuellement ensuite avec un ruban adhésif qui est retiré ensuite auprès le durcissement avec l'adhésif s'en écoulant et/ou en particulier
- l'application de l'adhésif (3) s'effectue au delà de la surface d'encollage du support de radôme (2), l'ensemble de l'extension axiale, sur laquelle s'étend le tube de radôme (4a) à l'état collé.

6. Procédé selon l'une des revendications précédentes, **caractérisé en ce que**
- les zones des surfaces externes de ces parties, attenant au joint de collage (5') entre le tube de radôme (4a) et le capuchon de radôme (4b), sont recouvertes de ruban adhésif avant le collage et peuvent être ensuite retirées avec l'adhésif en excédent, en particulier avant le durcissement complet de l'adhésif (3), et/ou en particulier,
- le même adhésif est utilisé pour les joints de collage (5 et 5').

7. Capuchon d'antenne (1) se composant d'un support de radôme (2) en forme de gaine en métal et un radôme (4) en matière synthétique, s'enfilant dessus, le radôme (4) se composant d'un tube de radôme (4a) et un capuchon de radôme (4b) et le support de radôme (2) s'engageant sur l'ouverture détournée du capuchon de radôme (4b) par sa zone de collage (12) dans le tube de radôme (4a) et y est collé,
**caractérisé en ce que**
- la périphérie externe du support de radôme (2) présente dans la zone de collage (12) une saillie (23) circulaire cunéiforme faisant saillie vers l'extérieur,
- la périphérie interne présente à l'endroit correspondant du tube de radôme (4a) une rainure inversée (23') qui s'encliquète mutuellement dans l'état engagé en particulier à l'état collé des deux parties, et ce en supplément de la connexion de collage.

8. Capuchon d'antenne selon la revendication 7,
**caractérisé en ce que**
les flancs de la saillie cunéiforme (23) et de la rainure inversée (23') présentent, par rapport à la direction longitudinale (10), un angle d'inclinaison différent et le flanc raide (23a) a une extension longitudinale essentielle plus courte que le flanc plat (23b).

9. Capuchon d'antenne selon la revendication 7 ou 8, **caractérisé en ce que**
- le flanc plat (23b) est dirigé en direction de l'extrémité avant côté radôme du support de radôme (2) et se termine en particulier ensemble par l'extrémité libre de ce dernier et le flanc raide (23a) est dressée en direction de la face ouverte du capuchon d'antenne (1) et continue dans l'épaule radiale (26) du support de radôme (2) et/ou en particulier,
- le flanc plat (23b) est au moins 5 fois aussi long en particulier au moins 7 fois aussi long que l'extension axiale du flanc raide (23b) et
- l'angle du flanc raide (23b) est compris entre 3° et 8° par rapport au sens longitudinal (10).

10. Capuchon d'antenne selon l'une des revendications 7 à 9, **caractérisé en ce que**
- à l'endroit le plus épais donc à la transition entre les deux flancs (23a, b) de la saillie (23), l'épaisseur du support de radôme (2) est comprise entre 6 mm et 12 mm et en particulier présente dans le sens transversal une plus grande rigidité que le tube de radôme (4a) à cet endroit sans renfort par le support de radôme (2), et/ou en particulier
- l'épaisseur de paroi (25) s'élève sur l'extrémité intérieure libre du support de radôme (2) donc en particulier à proximité de l'épaulement (13) du tube de radôme (4a) maximum 7 mm, en particulier maximum 6 mm ou maximum 5 mm.

11. Capuchon d'antenne selon l'une des revendications 7 à 10, **caractérisé en ce que**
- sur l'extrémité interne de la zone de collage (12) dans la périphérie interne du tube de radôme (4a), il est formé un épaulement (13) en tant que butée axiale pour le support de radôme (2) et/ou en particulier
- la surface de contact entre le tube de radôme (4a) et le capuchon de radôme (4b) est en deux parties dans la section transversale (15) avec une section longitudinale (14) s'étendant en particulier dans un angle compris entre 10° et 30° par rapport à la direction longitudinale s'étendant transversalement à la direction longitudinale (10).

12. Capuchon d'antenne selon l'un des revendications 7 à 11, **caractérisé en ce que**
- le joint de collage (5') présente entre le tube de radôme (4a) et le capuchon de radôme (4b) au moins dans sa section longitudinale (15) une épaisseur constante dans son extension longitudinale et/ou en particulier
- la longueur du joint de collage (5) entre le support de radôme (2) et le tube de radôme (4a) est d'au moins 5 fois, en particulier 8 fois en particulier au moins 10 fois de l'épaisseur du tube de radôme (4a) et s'élève au moins à 10 fois de l'épaisseur du tube de radôme (4a) et est en particulier au moins de 10 cm au mieux, au moins de 15 cm, et/ou en particulier
- le support de radôme (2) présente sur l'extrémité de fixation tournée vers la face ouverte du capuchon (1) des perçages filetés (27) s'étendant dans le sens longitudinale (10) pour le vissage d'un support d'antenne (9) en forme de gaine (9).

13. Capuchon d'antenne selon l'une des revendications 7 à 11, **caractérisé en ce que**
- l'extrémité arrière libre dirigée radialement vers l'extérieur du joint de collage en forme de L (5) est élargie entre le support de radôme (2) et le tube de radôme (4a) à une phase (6) par des biseautages du tube de radôme(4a) et du support de radôme (2) qui est rempli d'un mastic d'étanchéité élastique permanent (17) qui est réalisé en particulier sur sa surface annulaire externe comme gorge creuse (17) et/ou en particulier
- l'adhésif (3) conserve également à l'état durci une élasticité résiduelle.
